# EUROPÄISCHE PATENTSCHRIFT

(11) **EP 1 781 429 B1**
(45) Veröffentlichungstag und Bekanntmachung des Hinweises auf die Patenterteilung: **16.07.2008**
(21) Anmeldenummer: 05777248.5
(22) Anmeldetag: 16.08.2005
(51) Int. Cl.: B21D 1/02

(54) **VERFAHREN ZUM RICHTEN EINES METALLBANDES UND RICHTMASCHINE**
METHOD FOR STRAIGHTENING A METAL STRIP AND STRAIGHTENING MACHINE
PROCEDE POUR DRESSER UNE BANDE METALLIQUE ET DRESSEUSE

(30) Priorität: 28.08.2004 DE 102004041732
(43) Veröffentlichungstag der Anmeldung: 09.05.2007
(73) Patentinhaber: SMS Demag AG, 40237 Düsseldorf (DE)
(72) Erfinder: HARTUNG, Hans, Georg, 50259 Pulheim (DE); GRAMER, Andreas, 42655 Solingen (DE); SOHL, Ralf-Hartmut, 42699 Solingen (DE); DE KOCK, Peter, 46117 Oberhausen (DE); FALKENHAHN, Bodo, 40878 Ratingen (DE)
(74) Vertreter: Klüppel, Walter
(86) Internationale Anmeldenummer: PCT/EP2005/008899
(87) Internationale Veröffentlichungsnummer: WO 2006/024393

(56) Entgegenhaltungen:
- DE-A1- 2 117 489
- DE-A1- 3 840 016
- JP-A- 62 214 825
- PATENT ABSTRACTS OF JAPAN Bd. 012, Nr. 067 (M-673), 2. März 1988 (1988-03-02) & JP 62 214825 A (MITSUBISHI HEAVY IND LTD), 21. September 1987 (1987-09-21)

## Beschreibung

Die Erfindung betrifft ein Verfahren zum Richten eines Metallbandes, das in eine Förderrichtung durch eine Richtmaschine gefördert und dabei gerichtet wird, wobei in der Richtmaschine das Metallband durch eine Anzahl Richtwalzen in Richtung normal auf die Oberfläche des Metallbandes mit einer Richtkraft beaufschlagt wird, wobei vor dem Eintritt des Metallbandes in die Richtmaschine die Dicke des Metallbandes ermittelt wird und die Anstellung der Richtwalzen in Richtung normal auf die Oberfläche des Metallbandes in Abhängigkeit der ermittelten Dicke erfolgt, wobei an der Auslaufseite der Richtmaschine eine Messung erfolgt, mit der die Wölbtendenz und eine Abweichung des gerichteten Metallbandes von der Ideallinie in Richtung normal auf die Oberfläche des Metallbandes ermittelt wird, und wobei die Anstellung der Richtwalzen in Richtung normal auf die Oberfläche des Metallbandes in Abhängigkeit der Wölbtendenz und der Abweichung so erfolgt, dass das Metallband nach dem Richtvorgang möglichst eben ist.

In Anlagen zur Herstellung und zur Behandlung von Stahlbändern werden diese zur weiteren Verarbeitung bzw. Behandlung in der Regel in Coils an die Anlage geliefert, dann in einem Einlaufteil aufgenommen und abgerollt und auf diese Weise zur Behandlung in die Anlage gefädelt. Von den Abwickelhaspeln wird das Metallband in die Anlage gefördert. Hierzu müssen die gekrümmten Bandanfänge gerichtet werden, um ein Einfädeln des Bandes in den Einlaufteil der Anlage zu ermöglichen und um gegebenenfalls einen störungsfreien Abtransport der Schrottstücke am Anfang des Bandes möglich zu machen.

Die Qualität der Bandbehandlung und diejenige des Bandes als solches ist dabei davon abhängig, wie gut es gelingt, das zunächst aufgerollte Band in einen planen, d. h. ebenen Zustand zu bringen. Hierfür sind Richtmaschinen bekannt, die das zunächst noch uneben einlaufende Band durch Beaufschlagung des Bandes mit einer Anzahl von Richtwalzen in einen planen Bandzustand bringen.

Es ist daher erforderlich, durch eine geeignete Vorgehensweise beim Richten sicherzustellen, dass ein möglichst hoher Planheitsgrad nach dem Richtprozess vorliegt. In der als Rollenrichtmaschine ausgebildeten Richtmaschine werden meist drei bis sieben Rollen bzw. Walzen eingesetzt. Zur Anpassung an die Banddicke sind die oberen Richtwalzen normal zur Oberfläche des Metallbandes verstell- bzw. einstellbar. Hierfür werden elektrische Stellantriebe oder mechanische Spindelhubsysteme, gelegentlich auch Exzenter, eingesetzt.

Ein Verfahren der eingangs genannten Art ist aus der DE 21 17 489 A1 bekannt. Dort wird ein Metallband einer Richtmaschine zugeführt, wo es so gerichtet wird, dass es möglichst eben die Maschine wieder verlässt. In Förderrichtung vor der Maschine wird die Dicke des Blechs gemessen. Hinter der Maschine ist eine Wegmess-Einrichtung vorgesehen, mit der die Auslenkung des Metallbandes in Richtung normal zu Bandoberfläche gemessen werden kann. Hieraus ergibt sich ein Maß für die Ebenheit des Bandes.

Eine ähnliche Lösung ist in der JP 62 214825 A beschrieben.

Die EP 1 275 446 A2 offenbart ein Verfahren zum Beseitigen von Querkrümmungen eines Metallbandes in einer Bandprozesslinie mit einer vom Metallband zu durchlaufenden Bandbehandlungseinrichtung. Dabei wird die Querkrümmung in einem Bandprozesslinienbereich erfasst und mittels einer in ihrer Eintauchtiefe einstellbaren Korrekturrolle eliminiert. Das Eliminieren der Querkrümmung erfolgt in einem Bandprozesslinienbereich unmittelbar vor der Bandbehandlungseinrichtung.

Aus der DE 102 30 449 A1 ist ein Verfahren zur Ermittlung einer Positionssteuergröße einer Richtrolle zur Korrektur von Planheitsabweichungen eines Metallbandes in einer Richtmaschine bekannt. Das beschriebene Verfahren sieht vor, dass zunächst Ist-Koeffizienten einer zur Darstellung der Bandform geeigneten Formfunktion aus erfassten Werten der Planheitsabweichungen des Bandes ermittelt werden. Dann werden Ziel-Koeffizienten aus diesen Ist-Koeffizienten ermittelt. Schließlich werden die Ziel-Koeffizienten in Positionssteuergrößen für die Richtrolle umgesetzt.

Die DE 38 40 016 A1 offenbart ein Verfahren zum Richten von Metallbändern, wobei die Richtkräfte wenigstens an einer der Richtrollen einer Rollenrichtmaschine gemessen und in Abhängigkeit der Messwerte die Richtrollenpositionen verstellt werden. Vorgesehen ist hier, dass jede senkrecht auf die Drehachsen der Richtrollen bzw. der Rollenlager bzw. auf den Rahmen der Richtmaschine wirkende Richtkraft für sich gemessen wird und dass in Abhängigkeit dieser Messwerte die Richtrollen im Bereich der auftretenden variierenden Druckkräfte automatisch nachgestellt werden.

Die DE 33 08 616 C2 stellt auf ein Verfahren zum Richten von Metallbändern ab, bei dem das Metallband zwischen obere und untere zueinander versetzte Richtwalzen gefördert und dabei mit abnehmendem Verformungsgrad mehrfach wechselseitig gebogen wird, wobei die Richtwalzen entsprechend dem Blechquerschnitt sowie der Blechnennfestigkeit im Sinne einer vorgegebenen Verformungsgradabstufung gegeneinander anstellbar sind. Vorgesehen ist insbesondere, dass während des Richtens die Richtkraft an den Richtwalzen gemessen, aus der Richtkraft sowie dem Blechquerschnitt die jeweilige Blechfestigkeit ermittelt und das Anstellen der Richtwalzen entsprechend der jeweiligen Blechfestigkeit fortlaufend korrigiert wird.

Weitere spezielle konstruktive Lösungen von Richtmaschinen für Metallbänder bzw. Verfahrensweise für deren Betrieb gehen aus der EP 0 765 196 B1, der EP 0 182 062 B1, der WO 02/076649 A1, der DE 34 14 486 C2, der DE 42 16 686 A1, der EP 0 035 009 B1 und der JP 111 92 510 hervor.

Ein bisher nicht bedachtes Problem besteht darin, dass zwar die Materialeigenschaften des zu richtenden Metallbandes berücksichtigt werden, allerdings aufgrund von Dickenschwankungen des Bandes mitunter kein befriedigendes Richtergebnis erzielt wird. Speziell bei nicht ausgewalzten Bandenden ist das Richten problematisch, da der Bandanfang bzw. das Bandende eine starke Schwankung in der Banddicke aufweist. Teilweise liegen keilförmige oder gar stufenförmige Dickenverläufe über der Längsachse des Metallbandes vor, so dass ein reproduzierbarer Richtvorgang nur höchst schwierig zu erreichen ist.

Der Erfindung liegt daher die Aufgabe zugrunde, ein Verfahren der eingangs genannten Art zu schaffen, bei dem es in einfacher Weise möglich wird, den vorstehenden Nachteil zu überwinden, d. h. ein hochwertiges Richtergebnis auch im Falle großer Schwankungen der Dicke des Metallbandes entlang seiner Längsachse sicherzustellen.

Die Lösung dieser Aufgabe durch die Erfindung ist dadurch gekennzeichnet, dass die Ermittlung der Wölbtendenz und der Abweichung durch eine Kraftmessung erfolgt.

Damit die Dickenmessung in einfacher Weise erfolgen kann, wird sie mit Vorteil in einem hinreichenden Abstand vor den Richtwalzen durchgeführt. Daher sieht eine Weiterbildung vor, dass die Anstellung der Richtwalzen zeitgeregelt unter Berücksichtigung des Abstandes der Messung der Dicke vor den Richtwalzen und der Fördergeschwindigkeit des Metallbandes in Förderrichtung erfolgt. Über den Abstand der Messung vor den Walzen und die Fördergeschwindigkeit wird also eine Totzeit ermittelt, die bei der Regelung der Anstellung der Walzen berücksichtigt wird.

Damit eine hohe Endqualität des Bandes hinsichtlich seines Planheitsgrades sichergestellt wird, ist vorgesehen, dass an der Auslaufseite der Richtmaschine eine Messung erfolgt, mit der die Wölbtendenz und die Abweichung des gerichteten Metallbandes von der Ideallinie, d. h. der idealen Mittenebene, in Richtung normal auf die Oberfläche des Metallbandes ermittelt wird, und dass die Anstellung der Richtwalzen in Richtung normal auf die Oberfläche des Metallbandes in Abhängigkeit der Wölbtendenz und der Abweichung so erfolgt, dass das Metallband nach dem Richtvorgang möglichst eben ist.

Im Falle der Ermittlung der Wölbtendenz durch eine Kraftmessung erfolgt mit Vorteil die Kraftmessung durch eine auslaufseitig angeordnete Richtwalze. Eine hierzu alternative Lösung sieht vor, dass die Kraftmessung durch eine oder mehrere zu den Richtwalzen separate Tastrollen erfolgt.

Eine weitere Verbesserung des erfindungsgemäßen Verfahrens lässt sich dadurch erreichen, dass während des Richtvorgangs in der Richtmaschine die Größe der von den Richtwalzen aufgebrachten Richtkraft gemessen wird und die Anstellung der Richtwalzen in Richtung normal auf die Oberfläche des Metallbandes - auch - in Abhängigkeit der gemessenen Richtkraft erfolgt. Es lässt sich somit ein Vergleich der materialabhängigen Soll-Ist-Kraft erreichen.

Die Förderrichtung kann im Bedarfsfall umgekehrt werden. Dies kann sinnvoll sein, wenn das gerichtete Band hinter der Richtmaschine nicht die gewünschten Ebenheitsanforderungen erfüllt. Hierfür werden die Anstellwerte zwischen Einlaufseite der Richtmaschine und Auslaufseite der Richtmaschine so gespiegelt, dass in der umgekehrten Förderrichtung die Anstellwerte der Förderrichtung entsprechen. Hierdurch kann der Bandanfang ein zweites Mal in umgekehrter Förderrichtung so gerichtet werden, dass er mit einem optimierten Richtergebnis an der Einlaufseite der Richtmaschine zum Liegen kommt. Wahlweise kann dann erneut in Vorwärtsrichtung ein drittes Mal gerichtet werden oder der Bandanfang kann durch die geöffnete Maschine weitergefahren werden.

Bevorzugt sind positionsgeregelte Stellelemente vorgesehen, die zum Anstellen der Richtwalzen in Richtung normal auf die Oberfläche des Metallbandes geeignet sind. Dabei ist mit besonderem Vorteil vorgesehen, dass die positionsgeregelten Stellelemente als hydraulische Kolben-Zylinder-Systeme ausgebildet sind.

Schließlich können Mittel zur Messung der Wölbtendenz und der Abweichung des gerichteten Metallbandes von der Ideallinie in Richtung normal auf die Oberfläche des Metallbandes vorgesehen sein, die am oder in Förderrichtung hinter dem Auslauf des Metallbandes aus der Richtmaschine angeordnet sind. Diese Mittel können durch eine oder zwei (oben, unten) zu den Richtwalzen separate Tastrollen gebildet werden.

Durch die Erfindung wird es möglich, auch bei stark schwankender Dicke des zu richtenden Metallbandes ein sehr gutes Richtergebnis zu erreichen, was insgesamt die Qualität des produzierten Metallbandes verbessert bzw. die Herstellung des Bandes vereinfacht und prozesssicherer macht.

In der Zeichnung ist ein Ausführungsbeispiel der Erfindung dargestellt.
Es zeigen:
- Fig. 1a und Fig. 1b: schematisch die Seitenansicht eines Endbereichs eines Metallbandes;
- Fig. 2: schematisch eine Richtmaschine zum Richten eines Metallbandes;
- Fig. 3: eine zu Fig. 2 ähnliche Ansicht mit Darstellung der wichtigsten Regelgrößen;
- Fig. 4: einen Teil des Regelkreises zur Durchführung des Richtprozesses; und
- Fig. 5: eine detailliertere Darstellung des Regelkreises zur Durchführung des Richtprozesses.

In den Figuren 1 a und 1 b sind Seitenansichten eines Metallbandes 1 zu sehen, das einem Richtprozess unterzogen werden soll. Dargestellt ist der Bereich des Bandanfangs eines nicht ausgewalzten Bandes. Typisch ist, dass die Dicke d des Metallbandes 1 über der Längsachse des Bandes, die der Förderrichtung R entspricht, nicht konstant ist. In Fig. 1a ist der Fall zu sehen, dass das Metallband 1 keilförmig verläuft. Fig. 1 b zeigt den Fall einer stufenförmig verlaufenden Dicke des Bands 1.

Das Richten eines solchen Metallbandes ist außerordentlich schwierig und effizient erst mit der Richtmaschine 2 möglich, wie sie in Fig. 2 dargestellt ist.

Das Metallband 1 wird in Förderrichtung R mit einer konstanten Geschwindigkeit v in die Richtmaschine 2 gefördert. Die Richtmaschine 2 ist als Rollenrichtmaschine ausgebildet und weist eine Anzahl Richtwalzen 3 auf. Die vier unteren und die drei oberen Richtwalzen 3 sind auf je einem Träger 15 und 16 angeordnet. Beide Träger können relativ zueinander in die Richtung N normal zur Oberfläche des Metallbandes 1 bewegt werden. Der untere Träger 16 ist ortsfest angeordnet, während der obere Träger 15 über ein positionsgeregeltes Stellelement 8 in Form eines hydraulischen Kolben-Zylinder-Systems in Richtung N bewegt werden kann. Die Anstellbewegung der Richtwalzen 3 ist mit a bezeichnet. Beim Anstellen der Richtwalzen 3 wirkt zwischen den Walzen die mit F bezeichnete Kraft, die eine Verformung des Metallbandes 1 bewirkt, so dass nach dem Verlassen der Richtmaschine 2 das Metallband 1 einen hohen Planheitsgrad aufweist.

Angestrebt wird dabei, dass das Metallband 1 hinter dem Auslauf 4 der Richtmaschine 2 die mit durchgezogenen Linien dargestellte Form einnimmt (Ideallinie). Indessen ist im allgemeinen und ohne weitergehende Maßnahmen zu erwarten, dass das Metallband 1 eine Wölbtendenz aufweist, die in einer Abweichung x von der Ideallinie - und zwar entweder nach oben oder nach unten - zum Ausdruck kommt, wie es durch die gestrichelten Linien angedeutet ist.

Um dies zu verhindern, wird wie folgt vorgegangen: In Förderrichtung R vor dem Einlauf 7 der Richtmaschine 2 ist ein Mittel 6 zum Messen der Dicke d des Metallbandes in Form eines geeigneten und an sich bekannten Sensors angeordnet. Der Abstand - in Förderrichtung R gemessen - zwischen dem Sensor 6 und der Mitte der Richtwalzen ist mit b bezeichnet.

Der Sensor 6 misst die Dicke d des Metallbandes 1 und leitet den gemessenen Wert an eine Regeleinrichtung 9 weiter. Die Anstellung a der oberen zu den unteren Richtwalzen 3 durch das Stellelement 8 erfolgt in Abhängigkeit der gemessenen Dicke d. Dabei wird die Totzeit berücksichtigt, die vergeht, bis das Metallband 1 vom Ort der Messung bis zum Ort der Richtwalzen 3 gewandert ist. Die Totzeit ist mit Bekanntsein des Abstands b und der Fördergeschwindigkeit v leicht bestimmbar.

Um den richtigen Betrag für die Anstellung a zu finden, ist in der Regelung 9 hierfür ein entsprechender Algorithmus hinterlegt, oder es wird anhand gespeicherter Kurvenverläufe auf den richtigen und geeigneten Wert der Streckgrenze und somit auch der Anstellung a geschlossen, der über das Stellelement 8 eingestellt wird.

Am Auslauf 4 der Richtmaschine ist eine Tastrolle 5 angeordnet, die die Abweichung x des Metallbandes 1 von der Ideallage erfasst. Der gemessene Abweichungswert wird gleichermaßen zur Steuerung 9 geleitet, die durch ihre intern abgespeicherten Algorithmen oder Kurvenverläufe die Anstellung a entsprechend korrigiert. Anstelle einer separaten Tastrolle 5 kann diese Messung auch mit der in Förderrichtung R letzten Richtwalze 3' erfolgen.

In Fig. 3 ist das grobe Regelkonzept für die geregelte Zustellung a der Richtwalzen 3 zu sehen. Die Regeleinrichtung 9 erhält die gemessene Dicke d des Metallbands 1 vom Sensor 6 als Eingangsparameter. Daneben wird ihr auch die Richtkraft F zugeleitet, die über eine Kraft- bzw. Druckmessdose 10 ermittelt wird. Als weitere Eingangsgröße erhält die Regeleinrichtung 9 die am Auslauf 4 der Richtmaschine 2 gemessene Abweichung x des Metallbandes 1 von der Ideallinie, in Richtung N normal zur Oberfläche des Metallbandes 1 gemessen. Angedeutet ist weiterhin, dass der Regeleinrichtung 9 Banddaten D zur Verfügung stehen, die in einer Datenbank 17 hinterlegt sind.

In der Regeleinrichtung 9 ist ein Algorithmus oder eine Tabelle hinterlegt, der in Abhängigkeit der Dicke d, der Abweichung x, der Richtkraft F und der Banddaten D auf die für ein optimales Arbeitsergebnis erforderliche Zustellung a schließt, was durch die funktionale Beziehung a = f (d, x, F, D) angedeutet ist.

Einige regelungstechnische Einzelheiten sind hierzu in Fig. 4 zu sehen: Die Kraft- bzw. Druckmessdose 10 erfasst den in den hydraulischen Stellelementen 8 wirkenden Druck p, der über einen Umrechner 14 in die Richtkraft umgerechnet werden kann. In der Datenbank 17 sind Banddaten D hinterlegt, d. h. beispielsweise Informationen über optimale Umformwerte für definierte Materialien, aus denen das Metallband 1 besteht. Ein optimaler Sollwert für die Richtkraft kann aus der Datenbank 17 mit dem gemessenen Wert verglichen werden, was am Subtraktor 18 erfolgt. In einem langsamen, z. B. überlagertem Kraftregler 11 wird das Differenzsignal bearbeitet und dann über einen Begrenzer 12 einem weiteren Subtraktor 19 zugeleitet. Der Kraftregler 11 kann zur Erzielung verschiedener Betriebszustände auch abschaltbar ausgeführt sein, z. B. durch einen dem Kraftregler 11 zugeordneten Schalter. Dort läuft auch ein optimaler Wert für die Soll-Anstellung a aus der Datenbank 17 sowie der gemessene Wert für die Anstellung a ein. Das Differenzsignal wird dem Regler 13 zugeleitet, der einen Stellwert für die Anstellung a an die Stellelemente 8 ausgibt.

Weitere Details zum Regelschema gehen aus Fig. 5 hervor. In der Datenbank 17 sind hier sowohl Kurvenscharen als auch Tabellen hinterlegt, die unter anderem die für den Richtprozess optimale Streckgrenze St des zu verarbeitenden Materials des Metallbandes 1 angeben. Im linken Bereich der Datenbank 17 finden sich Kurvenscharen, die für vorgegebene Banddicken d die vorliegender Streckgrenze St definieren. Hierbei kann die Warmband-Streckgrenze aus Ausgangsmaterial für den Kaltwalzvorgang und die Kaltband-Streckgrenze berücksichtigt werden. (Mögliche Anfangs- und Endpunkte der Kurvenscharen) Den tatsächlichen Wert der Dicke d des Metallbandes 1 liefert der Sensor 6. Bei Kenntnis der Fördergeschwindigkeit v und des Abstands b (s. Fig. 2) kann die Zeit bestimmt werden, bis das Metallband 1 vom Ort der Dickenmessung zum Ort der Richtwalzen 3 gelangt ist. Dies ist in Fig. 5 durch das Totzeitglied T_{T} als Funktion der Geschwindigkeit v angedeutet.

Mit dem tatsächlichen Dickenwert wird im links dargestellten Bereich der Datenbank 17 die optimale Streckgrenze ermittelt und in den rechts dargestellten Bereich der Datenbank 17 übermittelt. Anhand gespeicherter Daten oder hinterlegter Algorithmen kann die benötigte Anstellung a und Richtkraft F bezogen auf die Breite B des Metallbandes 1 (quer zur Förderrichtung R) in Abhängigkeit der Dicke d bestimmt werden.

Die Multiplikation dieses Wertes mit der tatsächlichen Breite B im Multiplikator 20 liefert die Soll-Richtkraft F_{Soll}. Dieser Wert wird einem Regler 21 zugeleitet, hinter dem an einer Subtraktionsstelle die Ist-Richtkraft F_{Ist} abgezogen wird. Diese wird über die Kraft- bzw. Druckmessdose 10 und den Umrechner 14 ermittelt. Der Differenzwert wird dem Regler 22 zugeleitet, der sein Signal über den Begrenzer 12 zu einer Subtraktionsstelle 23 leitet.

Der Zielwert für die Anstellung a kommt aus der Datenbank 17 und gelangt über einen Regler 24 gleichermaßen zur Subtraktionsstelle 23. Dort läuft auch der gemessene Wert für die aktuelle Anstellung a ein. Die Differenz des Signals wird dem (Haupt-)Regler 13 zugeleitet, der den Stellwert für die Anstellung a auswirft und an die Stellelemente 8 leitet.

Dargestellt ist der Fall nur eines Stellelements 8, wenngleich bevorzugt beiderseits der Träger 15 und 16 je ein Stellelement 8 vorhanden ist. Der Schaltungsaufbau verdoppelt sich in diesem Falle.

Im Ausführungsbeispiel erfolgt also eine kontinuierliche Banddickenmessung, deren Ergebnis über das erläuterte Regelsystem an positionsgeregelte Hydraulikzylinder geleitet wird. Die aktuellen Banddicken werden vom Dickenmess-Sensor 6 erfasst und die dafür notwendigen Einstellwerte durch die positionsgeregelten Hydraulikzylinder zur Verfügung gestellt. Der geschlossene Regelkreis sichert eine kontinuierliche Anstellung der Richtwalzen, wodurch der Banddickeneinfluss eliminiert wird.

Um die Einflüsse der Festigkeit des Metallbandes 1 zu eliminieren, wird insofern ein ergebnisorientiertes Regelverfahren eingesetzt, als dass auch die auslaufseitige Abweichung von der Ideallage erfasst wird. Aus der Messung der Abweichung bzw. der Druckbeaufschlagung der Kraft- bzw. Druckmessdose 10 kann ein Rückschluss erfolgen, wie die Nachregelung erfolgen muss, um wieder ein optimales Richtergebnis einzustellen. Somit wird ein weitgehend bogenfreier Auslauf des Metallbandes 1 aus der Richtmaschine 2 erreicht. Ferner wird der Anstelldruck in den Hydraulikzylindern erfasst. Dieser Druck lässt Rückschlüsse auf die Materialeigenschaft zu, speziell wenn die Banddicke bekannt ist. Auch diese Daten lassen sich für eine Positionsregelung auswerten und in den Regelkreis integrieren.

Die Anstellwerte und deren Verläufe werden in der Datenbank 17 gesammelt und können somit zur Voreinstellung der Richtmaschine 2 beim Richten eines anderen Metallbandes 1 oder bei der Inbetriebnahme einer Neuanlage als Startwerte benutzt werden.

Anstelle der genannten Sensoren (für die Dicke d, die Abweichung x und die Richtkraft F) können auch beliebige andere Sensoren eingesetzt werden, z. B. optische Messgeber.

### Bezugszeichenliste:

- 1: Metallband
- 2: Richtmaschine
- 3: Richtwalze
- 3': Richtwalze
- 4: Auslaufseite
- 5: Tastrolle
- 6: Mittel zum Messen der Dicke
- 7: Einlaufseite
- 8: positionsgeregeltes Stellelement
- 9: Regeleinrichtung
- 10: Kraft-/Druckmessdose
- 11: langsamer Kraftregler
- 12: Begrenzer
- 13: Regler (P-Regler)
- 14: Umrechner
- 15: Träger
- 16: Träger
- 17: Datenbank
- 18: Subtraktor
- 19: Subtraktor
- 20: Multiplikator
- 21: Regler
- 22: Regler
- 23: Subtraktionsstelle
- 24: Regler

- R: Förderrichtung
- N: Richtung normal auf die Oberfläche des Metallbandes
- F: Richtkraft
- d: Dicke des Metallbandes
- a: Anstellung der Richtwalzen
- b: Abstand der Dickenmessung vor den Richtwalzen
- v: Fördergeschwindigkeit
- x: Abweichung des gerichteten Metallbandes
- D: Banddaten (Datenbank)
- p: Druck
- St: Streckgrenze
- B: Breite des Metallbandes

## Patentansprüche

1. Verfahren zum Richten eines Metallbandes (1), das in eine Förderrichtung (R) durch eine Richtmaschine (2) gefördert und dabei gerichtet wird, wobei in der Richtmaschine (2) das Metallband (1) durch eine Anzahl Richtwalzen (3) in Richtung (N) normal auf die Oberfläche des Metallbandes (1) mit einer Richtkraft (F) beaufschlagt wird, wobei vor dem Eintritt des Metallbandes (1) in die Richtmaschine (2) die Dicke (d) des Metallbandes (1) ermittelt wird und die Anstellung (a) der Richtwalzen (3) in Richtung (N) normal auf die Oberfläche des Metallbandes (1) in Abhängigkeit der ermittelten Dicke (d) erfolgt, wobei an der Auslaufseite (4) der Richtmaschine (2) eine Messung erfolgt, mit der die Wölbtendenz und eine Abweichung (x) des gerichteten Metallbandes (1) von der Ideallinie in Richtung (N) normal auf die Oberfläche des Metallbandes (1) ermittelt wird, und wobei die Anstellung (a) der Richtwalzen (3) in Richtung (N) normal auf die Oberfläche des Metallbandes (1) in Abhängigkeit der Wölbtendenz und der Abweichung (x) so erfolgt, dass das Metallband (1) nach dem Richtvorgang möglichst eben ist,
**dadurch gekennzeichnet,**
**dass** die Ermittlung der Wölbtendenz und der Abweichung (x) durch eine Kraftmessung erfolgt.

2. Verfahren nach Anspruch 1,
**dadurch gekennzeichnet,**
**dass** die Anstellung der Richtwalzen (3) zeitgeregelt unter Berücksichtigung des Abstandes (b) der Messung der Dicke (d) vor den Richtwalzen (3) und der Fördergeschwindigkeit (v) des Metallbandes (1) in Förderrichtung (R) erfolgt.

3. Verfahren nach Anspruch 1,
**dadurch gekennzeichnet,**
**dass** die Kraftmessung durch eine auslaufseitig angeordnete Richtwalze (3') erfolgt.

4. Verfahren nach Anspruch 1,
**dadurch gekennzeichnet,**
**dass** die Kraftmessung durch mindestens eine zu den Richtwalzen (3) separate Tastrolle (5) erfolgt.

5. Verfahren nach einem der Ansprüche 1 bis 4,
**dadurch gekennzeichnet,**
**dass** während des Richtvorgangs in der Richtmaschine (2) die Größe der von den Richtwalzen (3) aufgebrachten Richtkraft (F) gemessen wird und die Anstellung (a) der Richtwalzen (3) in Richtung (N) normal auf die Oberfläche des Metallbandes (1) in Abhängigkeit der gemessenen Richtkraft (F) erfolgt.

6. Verfahren nach einem der Ansprüche 1 bis 5,
**dadurch gekennzeichnet,**
**dass** die Anstell-Sollwerte zwischen Einlaufseite und Auslaufseite bei umgekehrter Förderrichtung so gespiegelt werden, dass die Anstell-Sollwerte unabhängig von der aktuellen Förderrichtung optimal eingestellt sind.

## Claims

1. Method of straightening a metal strip (1), which is conveyed in a conveying direction (R) through a straightening machine (2) and in that case straightened, wherein in the straightening machine (2) the metal strip (1) is acted on with a straightening force (F) by a number of straightening rolls (3) in a direction (N) normal to the surface of the metal strip (1), wherein prior to entry of the metal strip (1) into the straightening machine (2) the thickness (d) of the metal strip (1) is ascertained and the adjustment (a) of the straightening rolls (3) in the direction (N) normal to the surface of the metal strip (1) is carried out in dependence on the ascertained thickness (d), wherein at the outlet side (4) of the straightening machine (2) a measurement is carried out by which the tendency to arching and a deviation (x) of the straightened metal strip (1) from the ideal line in the direction (N) normal to the surface of the metal strip (1) are ascertained and wherein the adjustment (a) of the straightening rolls (3) in the direction (N) normal to the surface of the metal strip (1) is so carried out in dependence on the tendency to arching and the deviation (x) that the metal strip (1) is as flat as possible after the straightening process, **characterised in that** the determination of the tendency to arching and the deviation (x) is carried out by a force measurement.

2. Method according to claim 1, **characterised in that** the adjustment of the straightening rolls (3) is carried out regulated in time with consideration of the spacing (b) of the measurement of the thickness (d) in front of the straightening rolls (3) and the conveying speed (v) of the metal strip (1) in conveying direction (R).

3. Method according to claim 1, **characterised in that** the force measurement is carried out by a straightening roll (3') arranged at the outlet side.

4. Method according to claim 1, **characterised in that** the force measurement is carried out by at least one scanning roller (5) separate from the straightening rolls (3).

5. Method according to any one of claims 1 to 4, **characterised in that** during the straightening process in the straightening machine (2) the magnitude of the straightening force (F) exerted by the straightening rolls (3) is measured and the adjustment (a) of the straightening rolls (3) in the direction (N) normal to the surface of the metal strip (1) is carried out in dependence on the measured straightening force (F).

6. Method according to any one of claims 1 to 5, **characterised in that** the adjustment target values between inlet side and outlet side are so mirrored in the case of reversed direction of conveying that the adjustment target values are optimally set independently of the current conveying direction.

## Revendications

1. Procédé pour dresser une bande métallique (1), qui est transportée dans un sens d'avancement (R) dans une machine de dressage (2) et qui est ainsi dressée, la bande métallique (1) étant sollicitée dans la machine de dressage (2) par un certain nombre de cylindres de dressage (3) dans le sens (N) perpendiculaire à la surface de la bande métallique (1) par une force de dressage (F), l'épaisseur (d) de la bande métallique (1) étant déterminée avant l'entrée de la bande métallique (1) dans la machine de dressage (2) et le réglage (a) des cylindres de dressage (3) étant réalisé dans le sens (N) perpendiculaire à la surface de la bande métallique (1) en fonction de l'épaisseur déterminée (d), une mesure étant réalisée côté sortie (4) de la machine de dressage (2), par laquelle est mesurée la tendance à la courbure et une déviation (x) de la bande métallique dressée (1) par rapport à la ligne idéale dans le sens (N) perpendiculaire à la surface de la bande métallique (1), et le réglage (a) des cylindres de dressage (3) dans le sens (N) perpendiculaire à la surface de la bande métallique (1) en fonction de la tendance à la courbure et de la déviation (x) étant réalisé de manière telle que la bande métallique (1) est aussi plane que possible, **caractérisé**
**en ce que** la détermination de la tendance à la courbure et de la déviation (x) est réalisée par une mesure de la force.

2. Procédé selon la revendication 1, **caractérisé**
**en ce que** le réglage des cylindres de dressage (3) est réalisé en fonction du temps en tenant compte de la distance (b) de la mesure de l'épaisseur (d) avant les cylindres de dressage (3) et de la vitesse de transport (v) de la bande métallique (1) dans le sens d'avancement (R).

3. Procédé selon la revendication 1, **caractérisé**
**en ce que** la mesure de la force est réalisée par un cylindre de dressage (3') disposé côté sortie.

4. Procédé selon la revendication 1, **caractérisé**
**en ce que** la mesure de la force est réalisée par au moins un rouleau palpeur (5) séparé des cylindres de dressage (3).

5. Procédé selon l'une quelconque des revendications 1 à 4, **caractérisé**
**en ce que** la grandeur de la force de dressage (F) appliquée par les cylindres de dressage (3) est mesurée pendant le processus de dressage dans la machine de dressage (2) et le réglage (a) des cylindres de dressage (3) dans le sens (N) perpendiculaire à la surface de la bande métallique (1) est réalisé en fonction de la force de dressage (F) mesurée.

6. Procédé selon l'une quelconque des revendications 1 à 5, **caractérisé**
**en ce que** les valeurs de consigne de réglage entre le côté entrée et le côté sortie, lors d'un sens d'avancement inversé, sont reflétées de manière telle que les valeurs de consigne de réglage sont réglées de manière optimale, indépendamment du sens d'avancement réel.
